# EUROPÄISCHE PATENTSCHRIFT

(11) **EP 1 940 713 B1**
(45) Veröffentlichungstag und Bekanntmachung des Hinweises auf die Patenterteilung: **02.12.2009**
(21) Anmeldenummer: 06791618.9
(22) Anmeldetag: 22.08.2006
(51) Int. Cl.: B65H 54/42, B65H 59/18

(54) **AUFLAUFEINRICHTUNG FÜR ARBEITSSTELLEN VON DOPPELDRAHT-ZWIRN- UND KABLIERMASCHINEN**
WIND-ON UNIT FOR WORKING STATIONS IN TWO-FOR-ONE TWISTERS AND PLY TWISTERS
DISPOSITIF DE RENVIDAGE POUR POSTES DE TRAVAIL SUR MACHINES DE FILAGE A DOUBLE FIL ET CABLEUSES

(30) Priorität: 19.10.2005 DE 102005050074
(43) Veröffentlichungstag der Anmeldung: 09.07.2008
(73) Patentinhaber: Oerlikon Textile GmbH & Co. KG, 42897 Remscheid (DE)
(72) Erfinder: FINK, Heinz, 47804 Krefeld (DE); HEINEN, Georg, 47803 Krefeld (DE); LEUPERS, Wolfgang, 41063 Mönchengladbach (DE); BECKERS, Joachim, 41063 Mönchengladbach (DE)
(74) Vertreter: Hamann, Arndt
(86) Internationale Anmeldenummer: PCT/EP2006/008245
(87) Internationale Veröffentlichungsnummer: WO 2007/045296

(56) Entgegenhaltungen:
- DE-A1- 4 217 360
- DE-A1- 10 045 909
- DE-U- 1 900 929
- DE-U- 7 322 625
- DE-U1- 8 815 754

## Beschreibung

Die Erfindung betrifft eine Auflaufeinrichtung für Arbeitsstellen von Doppeldraht-Zwirn- und Kabliermaschinen nach dem Oberbegriff des Anspruchs 1.

Als Doppeldraht-Zwirn- und Kabliermaschinen ausgebildete Textilmaschinen weisen üblicherweise eine Vielzahl von Arbeitsstellen auf, die jeweils einen Zwirnspindel- oder Kablierspindelbereich sowie einen Auflaufbereich umfassen. Die Arbeitsstellen sind in Maschinenlängsrichtung nebeneinander angeordnet. Die Verarbeitung des Garnes findet im Zwirnspindel- bzw. Kablierspindelbereich statt. Den Fäden wird dort die notwendige Drehung erteilt. Danach wird der gezwirnte Faden im Auflaufbereich zu einer Kreuzspule aufgewickelt.

Aus der DE 88 157 54 U1 ist eine Doppeldrahtzwirnmaschine bekannt, bei der in üblicher Weise jeweils gleich aufgebaute Arbeitsstellen auf gegenüberliegenden Maschinenaußenseiten angeordnet sind, um eine hohe Platzausnutzung der Textilmaschine zu erzielen. Die fertigen Auflaufspulen werden mittels einer Übergabevorrichtung vom Spulenrahmen auf ein in der Maschinenmitte verlaufendes Förderband übergeben. Der Spulenrahmen, der die Kreuzspule trägt, ist mit einem Tragarm verbunden. Die Schwenkachse des Tragarmes ist im Bereich unterhalb des Förderbandes angeordnet. Dadurch soll eine niedrige Bauhöhe der Maschine erzielt werden, um die Zufuhreinrichtung für Vorlagespulen oberhalb der Zwirnmaschine in verhältnismäßig geringer und noch bequem erreichbarer Höhe anordnen zu können. Durch die Anordnung von Tragarm und Spulenrahmen im Bereich zwischen dem Aufwickelzylinder und der vertikalen Längsmittelebene der Maschine soll ein freier Zugriff zu Faden führenden Teilen erreicht werden.

Die DE 42 17 360 C2 beschreibt eine Zwirnmaschine, in der in üblicher Weise mehrere Zwirnspindeld auf einer Spindelbank angeordnet sind. Die als Kablierspindeln ausgebildeten Zwirnspindeln besitzen einen Spulentopf, der eine erste Garnspule umschließt. Eine zweite Garnspule ist außerhalb des Spulentopfes angeordnet. Der gebildete Zwirn wird über eine Umlenkrolle der Aufspulvorrichtung zugeführt.

Der Auflaufbereich dieser Textilmaschinen besteht wie üblich jeweils aus einer der Arbeitsstelle zugeordneten Voreilrolle zwecks Spannungsabbau des Fadens, einer changierenden Fadenverlegung zur Bildung der Kreuzspule, einer Wickelwalze zwecks Antriebs der Hülse bzw. des Spulenkörpers und einem Spulenrahmen, der die Hülse bzw. die Kreuzspule haltert.

Sowohl Voreilrolle als auch Wickelwalze der bekannten Auflaufeinrichtungen werden jeweils mittels durchgehender Wellen angetrieben. Die Wellen gehen auf beiden Maschinenseiten in Maschinenlängsrichtung durch die gesamte Textilmaschine durch. Der Antrieb jeder Welle erfolgt durch eine Antriebseinrichtung am Kopfende der Maschine. Die durchgehenden Wellen sind, wie es z.B. für die Welle der Voreilrollen in der DE 100 459 09 A1 gezeigt ist, häufig mit Abdeckungen ausgestattet. Die Abdeckungen sollen dazu dienen, Unfälle zu verhüten und die Verschmutzung der Wellenlager zu mindern. Der obere, der Bedienungsperson zugewandte Bauraum der Doppeldraht- bzw. Kabliermaschine ist von durchgehenden Wellen beziehungsweise Abdeckungen ausgefüllt. Dies erschwert den freien Zugriff auf die Auflaufeinrichtung.

Für das Bestücken der Textilmaschine mit notwendigem Zwirn- bzw. Kabliermaterial in Form von Arbeitsspindeln muss entsprechend der Spulengröße ein genügender Freiraum zwischen Spindel- und Auflaufbereich vorhanden sein, um eine ergonomische Bedienung zu ermöglichen. Das Bereitstellen dieses Bauraumes beeinflusst wesentlich die Arbeitshöhe der Textilmaschine. Unter Arbeitshöhe soll hier die Oberkante der die Kreuzspule durch Friktion antreibenden Wickelwalze verstanden werden.

Um eine ergonomische Bedienungshöhe von 1370 mm einzuhalten, wird beispielsweise bei verschieden großen Vorlagen die Spindelbank, welche die Zwirn- oder Kablierspindel trägt, nach unten abgesenkt. So wird eine ergonomische Bedienung ermöglicht. Eine Änderung der Spindelbanklage wird zum Beispiel auch vorgenommen, wenn mehr Bauraum benötigt wird, weil zwei Vorlagespulen eingesetzt werden, um den Fachprozess einzusparen.

Derartig unterschiedliche Anordnungen der Spindelbank haben jedoch den Nachteil, dass verschiedene Ausführungen bzw. Querschnitte der Textilmaschine entstehen und damit eine Typenvielfalt verursacht wird. Dies führt zu erhöhten Kosten.

Es ist Aufgabe der Erfindung, eine Textilmaschine der eingangs genannten Art zu schaffen, die ergonomisch ausgebildet ist und sich durch einen vereinheitlichten und kostensparenden Aufbau auszeichnet.

Diese Aufgabe wird mit einer Auflaufeinrichtung mit den Merkmalen des Anspruchs 1 gelöst.

Vorteilhafte Ausgestaltungen der Erfindung sind Gegenstand der Unteransprüche.

Ist die Voreilrolle jeweils auf einem Tragelement gelagert und zusammen mit dem Tragelement um eine Schwenkachse wahlweise in eine Betriebsposition und in eine Bedienposition schwenkbar, kann der Bedienungsfreiraum für die Spindel durch das Schwenken des Tragelementes so erheblich vergrößert werden, dass eine einheitliche Baugröße der Textilmaschine für unterschiedlich große Vorlagen eingesetzt werden kann. Der durch das Hochschwenken des Tragelementes entstehende Freiraum erlaubt eine ungehinderte Bedienung in der Bedienposition, auch wenn die Spindelbank nicht wie in bekannten Maschinenausführungen abgesenkt ist. Die Bedienungshöhe der Textilmaschine braucht zur Bereitstellung eines ausreichenden Bedienungsfreiraumes einen Wert von 1300 mm nicht zu überschreiten. Damit werden die gängigen, hinsichtlich der Ergonomie gestellten Anforderungen erfüllt.

Eine durchgehende separate Welle für die Voreilrolle samt zugehöriger Wellenlagerungen und Antrieb entfällt. Damit erübrigt sich bei der erfindungsgemäßen Auflaufeinrichtung auch die bei üblichen Auflaufeinrichtungen sich entlang der durchgehenden Antriebswelle der Voreilrollen erstreckende Abdeckung, die dem Schutz der Wellenlagerungen dient und zur Unfallverhütung an der durchgehenden, sich fortlaufend drehenden Antriebswelle notwendig ist. Durch den Wegfall der durchgehenden Welle für die Voreilrollen entsteht im Bereich der Auflaufeinrichtung ein zusätzlicher Freiraum seitlich der Voreilrollen, der eine bessere Zugänglichkeit des Spulenrahmens und damit eine ergonomisch verbesserte Bedienbarkeit erlaubt.

Eine Auflaufeinrichtung, deren Friktionswalze auf der Antriebswelle fixiert und deren Voreilrollen mittels eines Transmissionselementes von der Antriebswelle angetrieben ist und wobei die Antriebswelle die Schwenkachse des Tragelementes bildet, stellt eine besonders einfache und kostengünstige Ausführung dar, die zudem eine kompakte, Platz sparende Bauform ermöglicht.

Ein als Rundriemen ausgebildetes Transmissionselement ist mit geringem Kostenaufwand verbunden und ermöglicht einen sicheren Betrieb. Durch seine Oberflächenbeschaffenheit in Verbindung mit einer vorgewählten Auflegespannnung kann der Antrieb mittels Rundriemen als Rutschkupplung wirken. Damit wird die Unfallsicherheit der Voreilrolle erhöht.

Vorteilhaft umfasst das Tragelement einen zur Auflaufspule gerichteten Aufsatz, durch den die Auflaufspule in der Bedienposition von der Antriebswalze abgehoben wird. Während der Schwenkbewegung des Tragelementes von der Betriebsposition in die Bedienposition legt sich der Aufsatz des Tragelementes an die Oberfläche der Auflaufwalze an und nimmt diese im weiteren Verlauf der Schwenkbewegung mit. Dadurch hebt die Auflaufwalze von der Friktionswalze ab. Die Auflaufwalze wird selbsttätig antriebslos, und die Rotation der Auflaufwalze wird gestoppt. Separate Kupplungseinrichtungen zum Trennen der Auflaufspule von der kontinuierlich rotierenden Antriebswelle sind ebenso nicht erforderlich wie der Einsatz von Schwenkantrieben zum Hochschwenken des die Kreuzspule halternden Spulenrahmens.

Das Schwenken des Tragelementes mittels eines Hubzylinders ist einfach und schnell durchführbar.

Mit einem als Pneumatikzylinder ausgebildeten Hubzylinder ist die Schwenkbewegung des Tragelementes besonders schnell, sicher und störungsfrei möglich. Dabei kann die in der Textilmaschine vorhandene Druckluftversorgung genutzt werden.

Mit einem Fadenwächter, der im Fadenlauf vor der Voreilrolle angeordnet ist und der ein Signal zum Hochschwenken des Tragelementes generiert, wenn kein Faden mehr detektiert wird, lässt sich an der jeweiligen Arbeitsstelle der Schwenkvorgang in die Bedienposition automatisch auslösen. Die Wartungsarbeiten können unverzüglich ohne Behinderung begonnen werden.

Die Auflaufeinrichtung gemäß der Erfindung erlaubt nicht nur eine Vereinheitlichung der Bauformen von Doppeldraht-Zwirn- und Kabliermaschinen bei unterschiedlichen Vorlagen im Spindelbereich. Auch Tätigkeiten wie Fadenanlegen, Reinigung und Entfernung von Wickeln im Bereich der Voreilrolle werden wesentlich vereinfacht. Ebenso wird eine verbesserte Zugänglichkeit der Fadenumlenkrolle und ein vereinfachter Austausch und Ersatz bzw. Wechsel der Voreilscheibe ermöglicht.

Durch den erfindungsgemäß nach Einnehmen der Bedienposition durch das Tragelement geschaffenen großen Freiraum lässt sich bei der Handhabung des Spindeltopfes ein Anschlagen des Spindeltopfes an Teile der Textilmaschine leichter vermeiden.

Die Bedienung der Arbeitsstelle wird sicherer und die Unfallverhütung an den Doppeldraht-Zwirn- und Kabliermaschinen verbessert.

Weitere Einzelheiten der Erfindung sind dem Ausführungsbeispiel der Figur entnehmbar.

Die einzige Figur zeigt einen Auflaufbereich einer Textilmaschine mit zwei gegenüberliegenden Auflaufeinrichtungen, wobei die Textilmaschine sowohl eine Doppeldraht-Zwirnmaschine oder eine Kabliermaschine sein kann.

Der in der Figur dargestellte Auflaufbereich 1 der Textilmaschine weist zwei Auflaufeinrichtungen 2, 3 zweier sich gegenüberliegenden Arbeitstellen auf. Die Auflaufeinrichtungen der Textilmaschine sind gleichartig aufgebaut. Die Textilmaschine kann als Doppeldrahtzwirnmaschine oder als Kabliermaschine ausgebildet sein. Die Auflaufeinrichtungen stützen sich auf einem gemeinsamen Rahmen 4 der Textilmaschine ab. Der aus dem aus Vereinfachungsgründen nicht dargestellten Spindelbereich abgezogene Faden 5 wird in der jeweiligen Auflaufeinrichtung 2, 3 zunächst durch einen Fadenwächter 6,7 und anschließend über eine angetriebene Voreilrolle 8, 9 geführt, bis er schließlich auf die als Kreuzspule 10, 11 ausgebildete Auflaufspule aufgewickelt wird. Die Kreuzspule 10, 11 wird von einem Spulenrahmen 12, 13 gehalten und durch eine Friktionswalze 14, 15 in Richtung des Pfeils 16, 17 in Rotation versetzt. Die Voreilrolle 8, 9 reduziert die Vorspannung des Fadens 5 vor dem Aufwickeln. Der Voreilrolle 8, 9 ist eine Umlenkrolle 18 zugeordnet, die um dieselbe Drehachse 19, 20, um die die Voreilrolle 8, 9 rotiert, in Richtung der Pfeile 21, 22 schwenkbar ist. Mit der Umlenkrolle 18 kann der Umschlingungswinkel des Fadens 5 um die Voreilrolle 8, 9 vergrößert oder verkleinert werden. Dementsprechend wird bei einem größeren Umschlingungswinkel ein größerer Abbau der Fadenspannung und bei einem kleineren Umschlingungswinkel ein kleinerer Abbau der Fadenspannung bewirkt. Das Schwenken der Umlenkrolle 18 in die gewünschte Position erfolgt manuell. Mit dem Reduzieren der Vorspannung des Fadens 5 lässt sich der Spulenaufbau der Kreuzspule 10, 11 verbessern.

Ein als Gehäuse ausgebildetes Tragelement 23, 24 trägt sowohl die Friktionswalze 14, 15 als auch die Voreilrolle 8, 9. Ein an einem Ende am Rahmen 4 der Textilmaschine schwenkbar gelagerter Pneumatikzylinder 25, 26 greift mit dem anderen Ende an das Tragelement 23, 24 an. Die Friktionswalze 14, 15 ist auf einer in Längsrichtung der Textilmaschine verlaufenden Antriebswelle 27, 28 fixiert und wird von dieser in Rotation versetzt. Die Antriebswelle 27, 28 bildet neben der Rotationsachse der Friktionswalze 14, 15 auch die Schwenkachse für das Tragelement 23, 24. Die Drehlagerung der Antriebseinheit an der Antriebswelle 27, 28 erfolgt durch eine halboffene, zweiteilige Dreheinrichtung, welche ortsfest mit dem Rahmen 4 verbunden ist. Das in der Darstellung der Figur links angeordnete Tragelement 23 befindet sich in der Betriebsposition. In der Betriebsposition stützt sich das Tragelement 23 auf den Rahmen 4 ab. Die Kreuzspule 10 liegt auf der Friktionswalze 14 auf und wird von dieser in Rotation gehalten. Der Pneumatikzylinder 25 kann mittels der Leitungen 29, 30 über eine Ventileinrichtung 31 mit einer Druckluftquelle 32 verbunden und so mit Druckluft beaufschlagt werden. Die Ventileinrichtung 31 wird mittels der Steuerleitung 33 von der Steuereinrichtung 34 gesteuert.

Der vom Spindelbereich der Arbeitstelle gelieferte Faden 5 durchläuft die Auflaufeinrichtung 2 und wird auf die Kreuzspule 10 aufgewickelt. Der Faden 5 ist dabei so um die Umlenkeinrichtung 18 geführt, dass der Umschlingungswinkel an der Voreilrolle 8 leicht vergrößert worden ist. Die Voreilrolle 8 wird von der Antriebswelle 27 mittels zweier Rundriemenräder 35, 36 und eines Rundriemens 37 angetrieben. Der kontinuierlich umlaufende Rundriemen 37 und die rotierenden Rundriemenräder 35, 36 werden durch das als Gehäuse ausgebildete Tragelement 23 gegen die Umgebung abgeschirmt und vor Verschmutzung geschützt. Mit der Abschirmung wird ein guter Schutz gegen Unfälle erreicht. Das Tragelement 23 weist einen schaufelförmigen Aufsatz 38 auf, der auf die Kreuzspule 10 gerichtet ist, diese in der Betriebsposition aber nicht berührt.

Wird mittels des Fadenwächters 6 detektiert, dass kein Faden 5 mehr vorliegt, wird über die Leitung 39 ein Signal an die Steuereinrichtung 34 generiert. Mit Hilfe der Ventileinrichtung 31 wird der Pneumatikzylinder 25 mit Druckluft beaufschlagt und ein Hochschwenken des Tragelementes 23 bewirkt.

Dies führt, wie nachfolgend beschrieben, selbsttätig und zwangsläufig zum Hochschwenken der vom Spulenrahmen 12 gehalterten Kreuzspule 10 um die Schwenkachse 46.

Das in der Darstellung der Figur rechts angeordnete Tragelement 24 ist bereits hochgeschwenkt und befindet sich in der Bedienposition. Der Fadenwächter 7 hat festgestellt, dass kein Faden mehr vorliegt und daraufhin über die Leitung 40 ein Signal an die Steuereinrichtung 34 generiert. Die Steuereinrichtung 34 hat über die Steuerleitung 33 die Ventileinrichtung 31 betätigt. Über in der Figur nicht dargestellte Leitungen ist der Pneumatikzylinder 26 mit der Druckluftquelle 32 verbunden. Das Ausfahren des Pneumatikzylinders 26 hat den Schwenkvorgang des Tragelementes 24 um die Antriebswelle 28 in die Bedienposition bewirkt. Die Antriebswelle 28 treibt weiterhin über die Rundriemenräder 41, 42 mittels des Rundriemens 43 die Voreilrolle 9 an. Der kontinuierlich umlaufende Rundriemen 43 und die rotierenden Rundriemenräder 41, 42 werden durch das als Gehäuse ausgebildete Tragelement 24 abgedeckt. Beim Hochschwenken des Tragelementes 24 legt sich der Aufsatz 44 an die Kreuzspule 11 an und nimmt diese bei seiner Schwenkbewegung mit. Dabei schwenkt der Spulenrahmen 13 um die Schwenkachse 45. Die Kreuzspule 11 ist von der Friktionswalze 15 abgehoben worden und daher nun antriebslos. Der schaufelförmige Aufsatz 44 verhindert, dass sich Fadenenden in die weiterhin drehenden Teile der Antriebswelle 28 oder der Friktionswalze 15 einwickeln können.

Durch das Hochschwenken des Tragelementes 24 liegt die Voreilrolle 9 in der Bedienposition um die Strecke, die in der Figur mit X bezeichnet ist, höher als die Voreilrolle 8 am Tragelement 23 in Betriebsposition. Dadurch wird der Bedienungsfreiraum für die Spindel erheblich größer. Damit kann eine einheitliche Ausführung von als Doppeldraht-Zwirnmaschinen oder als Kabliermaschinen ausgebildeten Textilmaschinen für unterschiedlich große Vorlagen gewählt werden. Die ergonomische Bedienhöhe, in der Figur mit dem Bezugszeichen EH gekennzeichnet, kann kleiner als 1300 mm gehalten werden und erfüllt damit die Anforderungen der Ergonomie an derartige Textilmaschinen.

## Patentansprüche

1. Auflaufeinrichtung für Arbeitsstellen von Doppeldraht-Zwirn- und Kabliermaschinen mit einer Auflaufspule, mit einer in Längsrichtung der Maschine verlaufenden Antriebswelle und einer von der Antriebswelle angetriebenen Friktionswalze, die die Auflaufspule mit einer Rotationsbewegung beaufschlagt, sowie mit einer im Fadenlauf stromauf der Friktionswalze positionierten angetriebenen Voreilrolle,
**dadurch gekennzeichnet,**
**dass** zusätzlich zur Friktionswalze (14, 15) auch die Voreilrolle (8, 9) von der Antriebswelle (27, 28) angetrieben ist und dass die Voreilrolle (8, 9) auf einem Tragelement (23, 24) gelagert ist und zusammen mit dem Tragelement (23, 24) um eine Schwenkachse wahlweise in eine Betriebsposition oder in eine höher gelegene Bedienposition schwenkbar ist.

2. Auflaufeinrichtung nach Anspruch 1, **dadurch gekennzeichnet, dass** die Friktionswalze (14, 15) auf der Antriebswelle (27, 28) fixiert und die Voreilrolle (8, 9) mittels eines Transmissionselementes (37, 43) von der Antriebswelle (27, 28) angetrieben ist.

3. Auflaufeinrichtung nach Anspruch 1 oder 2, **dadurch gekennzeichnet, dass** die Antriebswelle (27, 28) die Schwenkachse des Tragelementes (23, 24) bildet.

4. Auflaufeinrichtung nach Anspruch 2, **dadurch gekennzeichnet, dass** das Transmissionselement (37, 43) als Rundriemen ausgebildet ist.

5. Auflaufeinrichtung nach einem der vorhergehenden Ansprüche, **dadurch gekennzeichnet, dass** das Tragelement (23, 24) einen zur Auflaufspule gerichteten Aufsatz (38, 44) umfasst, der die Auflaufspule in die Bedienposition von der Friktionswalze (14, 15) abhebt.

6. Auflaufeinrichtung nach einem der vorhergehenden Ansprüche, **dadurch gekennzeichnet, dass** ein an das Tragelement (23, 24) angreifender ansteuerbarer Hubzylinder vorhanden ist, durch den das Schwenken des Tragelementes (23, 24) erfolgt.

7. Auflaufeinrichtung nach Anspruch 6, **dadurch gekennzeichnet, dass** der Hubzylinder als Pneumatikzylinder (25, 26) ausgebildet ist.

8. Auflaufeinrichtung nach einem der vorhergehenden Ansprüche, **dadurch gekennzeichnet, dass** ein Fadenwächter (6, 7) im Fadenlauf vor der Voreilrolle (8, 9) angeordnet ist, der ein Signal zum Hochschwenken des Tragelementes (23, 24) generiert, wenn kein Faden (5) mehr detektiert wird.

## Claims

1. Wind-on device for workstations of two-for-one twisters and ply twisters with a take-up bobbin, with a drive shaft extending in the longitudinal direction of the machine, and a friction roller which is driven by the drive shaft and causes the take-up bobbin to make a rotational movement, and with a driven advance roller positioned upstream of the friction roller in the thread run,
**characterised in that**
in addition to the friction roller (14, 15), the advance roller (8, 9) is also driven by the drive shaft (27, 28) and **in that** the advance roller (8, 9) is mounted on a support element (23, 24) and can be pivoted together with the support element (23, 24) about a pivot axis selectively into an operating position or into a higher service position.

2. Wind-on device according to claim 1, **characterised in that** the friction roller (14, 15) is fixed onto the drive shaft (27, 28) and the advance roller (8, 9) is driven by means of a transmission element (37, 43) by the drive shaft (27, 28).

3. Wind-on device according to claim 1 or 2, **characterised in that** the drive shaft (27, 28) forms the pivot axis of the support element (23, 24).

4. Wind-on device according to claim 2, **characterised in that** the transmission element (37, 43) is configured as a round belt.

5. Wind-on device according to one of the preceding claims, **characterised in that** the support element (23, 24) comprises an attachment (38, 44) directed toward the take-up bobbin, which attachment lifts the take-up bobbin from the friction roller (14, 15) into the service position.

6. Wind-on device according to one of the preceding claims, **characterised in that** an activatable lifting cylinder engaging on the support element (23, 24) is present, by means of which the support element (23, 24) is pivoted.

7. Wind-on device according to claim 6, **characterised in that** the lifting cylinder is configured as a pneumatic cylinder (25, 26).

8. Wind-on device according to any one of the preceding claims, **characterised in that** a stop-motion device (6, 7) is arranged in the thread run upstream of the advance roller (8, 9) and generates a signal to pivot up the support element (23, 24) if a thread (5) is no longer detected.

## Revendications

1. Dispositif de renvidage pour des postes de travail de câbleuses et de retordeuses à double fil, avec une bobine de renvidage, avec un arbre d'entraînement s'étendant dans le sens longitudinal de la machine, avec un cylindre à friction qui est entraîné par l'arbre d'entraînement et qui sollicite la bobine de renvidage en un mouvement de rotation, et avec un rouleau d'avance entraîné, positionné en amont du cylindre à friction dans le parcours du fil,
**caractérisé en ce qu'**en plus du cylindre à friction (14, 15), le rouleau d'avance (8, 9) est également entraîné par l'arbre d'entraînement (27, 28), et **en ce que** le rouleau d'avance (8, 9) est monté sur un élément porteur (23, 24) et peut, conjointement avec l'élément porteur (23, 24), pivoter autour d'un axe de pivotement au choix dans une position d'exploitation ou dans une position de desserte surélevée.

2. Dispositif de renvidage selon la revendication 1, **caractérisé en ce que** le cylindre à friction (14, 15) est fixé sur l'arbre d'entraînement (27, 28), et le rouleau d'avance (8, 9) est entraîné par l'arbre d'entraînement (27, 28) par l'intermédiaire d'un élément de transmission (37, 43).

3. Dispositif de renvidage selon la revendication 1 ou 2, **caractérisé en ce que** l'arbre d'entraînement (27, 28) forme l'axe de pivotement de l'élément porteur (23, 24).

4. Dispositif de renvidage selon la revendication 2, **caractérisé en ce que** l'élément de transmission (37, 43) est réalisé sous forme de courroie ronde.

5. Dispositif de renvidage selon l'une des revendications précédentes, **caractérisé en ce que** l'élément porteur (23, 24) comprend un élément rapporté (38, 44) dirigé vers la bobine de renvidage, qui relève la bobine de renvidage à l'écart du cylindre à friction (14, 15) pour l'amener dans la position de desserte.

6. Dispositif de renvidage selon l'une des revendications précédentes, **caractérisé en ce qu'**il est prévu un vérin de levage asservissable, agissant sur l'élément porteur (23, 24) et par lequel s'effectue le pivotement de l'élément porteur (23, 24).

7. Dispositif de renvidage selon la revendication 6, **caractérisé en ce que** le vérin de levage est réalisé sous forme de vérin pneumatique (25, 26).

8. Dispositif de renvidage selon l'une des revendications précédentes, **caractérisé en ce qu'**un tâte-fil (6, 7) est disposé avant le rouleau d'avance (8, 9) dans le parcours du fil, et il produit un signal pour relever par pivotement l'élément porteur (23, 24) lorsqu'il ne détecte plus de fil (5).
